# EUROPÄISCHE PATENTSCHRIFT

(11) **EP 1 091 025 B1**
(45) Veröffentlichungstag und Bekanntmachung des Hinweises auf die Patenterteilung: **22.02.2006**
(21) Anmeldenummer: 00117483.8
(22) Anmeldetag: 12.08.2000
(51) Int. Cl.: C25D 13/22

(54) **In Flachbauweise ausgeführte Anodenzelle zur Verwendung in kataphoretischen Beschichtungsbädern**
Flat-type anode cell for use in cataphoretic coating baths
Cellule anodique de type plat pour l'usage dans des bains de revêtements cataphorétiques

(30) Priorität: 07.10.1999 DE 19948177
(43) Veröffentlichungstag der Anmeldung: 11.04.2001
(73) Patentinhaber: Elektro-Kohle-Köln GmbH & Co. KG, 86316 Friedberg (DE)
(72) Erfinder: Grün, Stefan, 86316 Friedberg (DE)
(74) Vertreter: Gallo, Wolfgang

(56) Entgegenhaltungen:
- DE-A- 1 924 000
- US-A- 3 977 951
- US-A- 4 514 266
- PATENT ABSTRACTS OF JAPAN vol. 007, no. 191 (C-182), 20. August 1983 (1983-08-20) -& JP 58 093893 A (TOKUYAMA SODA KK;OTHERS: 02), 3. Juni 1983 (1983-06-03)

## Beschreibung

In kataphoretischen Beschichtungsbädern, beispielsweise zum Grundieren und Lackieren von Autokarosserien, wird der die Kataphorese bewirkende Stromfluß in der Badflüssigkeit durch Anodenzellen erzeugt, die entlang des Beckenrands in vertikaler oder horizontaler Orientierung in die Badflüssigkeit eintauchend angeordnet sind, während das zu beschichtende Werkstück, also z.B. eine Autokarosserie, als Kathode geschaltet ist.

Die Anodenzellen weisen eine Metallanode auf, die in einer von der Badflüssigkeit durch eine Ionenaustauschermembran getrennten und von einem hindurchzirkulierten Anolyten durchströmten Kammer angeordnet ist.

Es ist bereits aus der Praxis bekannt, derartige Anodenzellen in Flachbauweise auszuführen. Die Anodenzelle hat dann die Form eines flachen Kastens mit einer Höhe von etwa zwei Meter, einer Breite von etwa 0,80 Meter und einer Tiefe von einigen Zentimetern. Der Kasten besteht aus einem Rahmen mit einer Rückwand; die Frontwand ist durch die Ionenaustauschermembran gebildet, die an einem entsprechend stabilen stütz gitter gegen den hydrostatischen Druck abgestützt ist. Die plattenförmige Anode steht in dem im Gebrauch in vertikaler oder horizontaler Orientierung in die Badflüssigkeit eintauchend angeordneten Kasten auf dem unteren Rahmenholm auf. Der Anolyt wird von einem Zuleitungsanschluß am oberen Rahmenholm durch zwei entlang der seitlichen Rahmenholme verlaufende Rohre oder Schläuche in der Anodenzelle nach unten geführt und tritt dort aus horizontal über dem unteren Rahmenholm verlaufende Rohrabschnitten in das Zelleninnere aus. Die Anolytenableitung erfolgt aus dem oberen Bereich der Anodenzelle.

Die bekannten Anodenzellen in dieser Flachbauweise haben verschiedene Nachteile. Es hat sich gezeigt, daß die Plattenanode im unteren Bereich schnell und stark korrodiert, wobei insbesondere die Eckbereiche in relativ kurzer Zeit stark weggefressen werden. Schlammablagerungen und -Ansammlungen im unteren Bereich der Anodenzelle, was auch von der starken Anodenkorrosion herrührt, behindern die Anolytenzirkulation, weil sie den Austritt des Anolyten aus den über dem unteren Rahmenholm verlaufenden Rohrabschnitten behindern oder gar blockieren. Der Austausch der Plattenanode ist schwierig, da die Plattenanode ein so großes Gewicht hat, daß ein Hebezeug notwendig ist, um sie aus der Anodenzelle herauszuziehen und eine neue Plattenanode einzuführen. Die ganze Anodenzelle ist ziemlich schwer, weil sie wegen des hydrostatischen Drucks entsprechend stabil gebaut sein muß und insbesondere das Stützgitter für die Ionenaustauschermembran entsprechend stabil sein muß. Dabei ist weniger die Einwirkung der Badflüssigkeit von außen auf die Anodenzelle das Problem, da die Anodenzelle ja selbst mit Anolyt gefüllt ist. Wird aber das Beschichtungsbad abgelassen, wirkt sich der innere hydrostatische Druck der mit Anolyt gefüllten Anodenzelle wegen der großen Bauhöhe der Anodenzelle stark aus.

Der Erfindung liegt die Aufgabe zugrunde, eine erheblich verbesserte Anodenzelle in Flachbauweise zu schaffen, welche die aufgezeigten Probleme zumindest in erheblichem Umfang reduziert.

Diese Aufgabe wird gemäß der Erfindung durch die im Patentanspruch 1 angegebene Anodenzelle gelöst. Vorteilhafte Ausgestaltungen der Erfindung sind Gegenstand der Unteransprüche.

Der Aufbau der erfindungsgemäßen Anodenzelle und die sich daraus ergebenden vorteilhaften Wirkungen werden nachstehend unter Bezugnahme auf das in der Zeichnung dargestellte und im folgenden in seinen Einzelheiten beschriebene Ausführungsbeispiel erläutert. In den Zeichnungen zeigt:
- Fig. 1: eine teilweise aufgebrochene Frontansicht einer Anodenzelle nach der Erfindung, und
- Fig. 2: eine teilweise aufgebrochene Seitenansicht der Anodenzelle nach Fig. 1.

Die erfindungsgemäße Anodenzelle besteht aus einem Rahmen 1 aus Kunststoff, einer Rückwand 2 ebenfalls aus Kunststoff, einer die Frontwand bildenden Ionenaustauschermembran 3 mit einem als Diagonalgitter ausgeführten Stützgitter 4 aus glasfaserverstärktem Kunststoff, an der Frontseite längs des Rahmens angeordneten Winkelprofilen 5, welche die Membran 3 und das Stützgitter 4 an der Frontseite des Rahmens 1 befestigen, weiter einer Mehrzahl von über die Frontfläche der Anodenzelle außen verlaufenden und jeweils an den seitlichen Rahmenholmen befestigter Verstärkungsbügeln 6 aus Stahl, zwei in den seitlichen Rahmenholmen 11 verlaufenden Anolytenzuleitungsrohren 7, und zwei Plattenanoden 8. Die beiden Plattenanoden 8 sind nebeneinander angeordnet.

Die beiden Anolytenleitungen 7 in den beiden seitlichen Rahmenholmen 11, die im obersten Bereich der Anodenzelle zu einem gemeinsamen Anolytenzuleitungsanschluß zusammenlaufen, münden mit ihren unteren Enden in den unteren Querholm 12 des Rahmens, der als geschlossener Leitungskanal ausgebildet ist. In seiner oberen, den Boden der Anodenzellenkammer bildenden Wand weist der Querholm 12 eine Anzahl von Austrittsöffnungen 13 auf, durch welche der zugeführte Anolyt von unten in das Innere der Anodenzellenkammer eintritt. Die Rückführung des Anolyten aus dem Inneren der Anodenzellenkammer erfolgt vom obersten Bereich der Anodenzelle aus.

Die beiden Plattenanoden 8 stehen nicht auf dem unteren Querholm 12 des Rahmens auf, sondern sind zwar seitlich geführt, aber im übrigen frei hängend in der Anodenzelle angeordnet. Ihre Unterkanten haben einen gewissen Abstand von der mit den Austrittsbohrungen 13 versehenen oberen Wand des Querholms 12. Außerdem sind die Plattenanoden 8 an ihren Kanten überall gerundet, so daß auch an den Plattenkanten keine übermäßigen Feldkonzentrationen entstehen und die Korrosion vermindert wird. Weil die Unterkanten der Plattenanoden 8 mit einem gewissen Abstand über dem unteren Querholm 12 angeordnet sind und damit auch über den Austrittsbohrungen 13, werden die Plattenanoden im Bereich ihrer Unterkanten überall gleichmäßig von zugeführten Anolyten umströmt, so daß die bei den herkömmlichen Anodenzellen in Flachbauweise auftretenden starken Korrosionserscheinungen im unteren Plattenanodenbereich sich erheblich reduzieren.

Des weiteren sind an den seitlichen Rahmenholmen 11 unmittelbar oberhalb des Querholms 12 mit Stopfen 14 verschließbare Entleerungsöffnungen vorgesehen, die es ermöglichen, die Anodenzelle zu entleeren und etwaige Schlammansammlungen im unteren Bereich einfach auszuspülen. Da die Anodenzellenkammer unten durch die glatte obere Wand des unteren Querholms 12 abgeschlossen ist und dort im Gegensatz zu den herkömmlichen Flachbau-Anodenzellen keine Anolytenrohre über dem Boden verlaufen, sind keine Ecken und Toträume vorhanden, in denen sich Schlammablagerungen ansammeln und festsetzen können.

Die Aufteilung der bei herkömmlichen Anodenzellen einteiligen großen Plattenanode in zwei nebeneinander angeordnete Plattenanoden halbiert deren Gewicht und macht es möglich, daß die Plattenanoden 8 ohne Zuhilfenahme irgendwelcher Hebezeuge und ohne Überanstrengung von Hand ausgezogen und eingesetzt werden können. Sie sind also wesentlich leichter und einfacher zu handhaben als die große Plattenanode herkömmlicher Anodenzellen. Zugleich bieten sie die Möglichkeit, den Aufbau des Zellenkastens dadurch zu verfestigen und zu verstärken, daß, wie aus den Zeichnungen hervorgeht, die Verstärkungsbügel 6 jeweils mittig über eine Zug- und Stützverbindung 9 mit der Rückwand 2 verbunden sind. Dadurch sind sowohl die Rückwand als auch die Verstärkungsbügel 6 und über diese das Stützgitter 4 mittig, also in der halben Breite der Anodenzelle, sowohl gegen Zusammendrücken von außen als auch gegen Ausbauchung von innen abgestützt, ohne daß die beiden Plattenanoden 8, die beiderseits dieser Zug- und Stützverbindungen 9 angeordnet sind, in ihrer freien Handhabbarkeit beim Herausziehen oder Einschieben behindert werden. Diese zusätzliche Verstärkung bedeutet aber auch, daß die Bauteile der Anodenzelle wegen der mittigen Abstützung und der daraus resultierenden geringeren Belastungen auch schwächer dimensioniert sein können und dadurch das Gesamtgewicht der Anodenzelle ganz erheblich gegenüber herkömmlichen Anodenzellen gesenkt werden kann. Denn zum einen ist auf diese Weise ein Gesamtaufbau aus Kunststoff bzw. Kunststoffmaterialien möglich, der sonst aus Festigkeitsgründen nicht möglich wäre, und zum anderen brauchen die Bauteile nicht durch übermäßig starke Dimensionierung mit entsprechend hohem Eigengewicht versehen sein.

Die Ausbildung des Stützgitters 4 als Diagonalgitter bringt ebenfalls eine Reihe von Vorteilen mit sich. Zum einen ist die Anordnung statisch günstiger als ein mit senkrechten und waagrechten Stäben ausgebildetes Gitter, weil die diagonal zwischen den Verstärkungsbügeln 6 verlaufenden Gitterstäbe eine Verbesserung der Abstützwirkung durch die Verstärkungsbügel 6 bedingen. Aber auch die Schmutzablagerungen auf dem konstruktionsnotwendigen Stützgitter werden deutlich verringert. Während bei einem Stützgitter mit vertikalen und horizontalen Gitterstäben die Verschmutzungen sich überall auf den horizontalen Gitterstäben absetzen würden, sammeln sich Verschmutzungen allenfalls in den unteren Ecken der einzelnen Gitteröffnungen an, wo sie zu dem durch die im Beschichtungsbad herrschenden Badflüssigkeitsbewegungen leichter weggespült werden.

## Patentansprüche

1. Anodenzelle in Flachbauweise zur Verwendung in kataphoretischen Beschichtungsbädern, bestehend aus einem in Form eines flachen Kastens ausgebildeten Gehäuse mit einem Rahmen (1), einer Rückwand (2), einer die Frontwand bildenden, mittels eines Stützgitters (4) abgestützten Ionenaustauschermembran (3), einer plattenförmigen Anode (8), Anolytenzu- und -ableitungsanschlüssen und mit vom Anolytenzuleitungsanschluß in den unteren Endbereich der Anodenzelle verlaufenden Anolytenleitungen (7),
**dadurch gekennzeichnet, daß**
- die untere Begrenzung des Anodenzelleninnenraums durch eine im wesentlichen glatte Wand eines mit den Anolytenleitungen (7) verbundenen Anolytenkanals gebildet ist, in welcher eine Mehrzahl von Austrittsöffnungen (13) für den Anolyten gebildet sind, und
- die plattenförmige Anode (8) hängend im Anodenzelleninneren angeordnet ist und mit ihrer Unterkante mit gewissem Abstand oberhalb der genannten Wand und der darin gebildeten Austrittsöffnungen (13) endigt.

2. Anodenzelle nach Anspruch 1, wobei ein unterer Querholm (12) des Rahmens (1) als Anolytenkanal ausgebildet ist, in welchen die Anolytenleitungen (7) einmünden, und dessen obere Wand die genannte Wand (13) bildet.

3. Anodenzelle nach Anspruch 1 oder 2, wobei alle Kanten der plattenförmigen Anode (8) gerundet sind.

4. Anodenzelle nach einem der Ansprüche 1 bis 3, wobei die plattenförmige Anode ihrer Breite nach in zwei separate und etwa flächenbündig nebeneinander angeordnete Halbanoden unterteilt ist, die jeweils gesondert aus der Anodenzelle nach oben herausziehbar bzw. in die Anodenzelle einschiebbar sind.

5. Anodenzelle nach einem der Ansprüche 1 bis 4, wobei die Anolytenleitungen (7) in den seitlichen vertikalen Rahmenholmen (11) verlaufen.

6. Anodenzelle nach einem der Ansprüche 1 bis 5, wobei unmittelbar über der genannten Wand (13) eine durch einen Stopfen (14) verschließbare Anolytenablaßöffnung vorgesehen ist.

7. Anodenzelle nach Anspruch 6, wobei zwei Ablaßöffnungen jeweils an den beiden seitlichen Rahmenlängsholmen (11) vorgesehen sind.

8. Anodenzelle nach einem der Ansprüche 1 bis 7, wobei vorderhalb des Stützgitters (4) eine Mehrzahl von mit gegenseitigen vertikalen Abständen angeordneten Verstärkungsbügeln (6) angeordnet ist, die beiderseits an den seitlichen Rahmenholmen (11) befestigt sind.

9. Anodenzelle nach Anspruch 4 oder Anspruch 8 in der Rückbeziehung auf Anspruch 4, wobei die beiden Halbanoden einen geringen seitlichen Abstand voneinander haben und in dem Zwischenraum zwischen den beiden Halbanoden Zug- und Stützverbindungen zwischen der Rückwand (2) und dem Stützgitter (4) bzw. den Verstärkungsbügeln (6) vorgesehen sind.

10. Anodenzelle nach einem der Ansprüche 1 bis 9, wobei das Stützgitter (4) als Diagonalgitter ausgeführt ist.

11. Anodenzelle nach einem der Ansprüche 1 bis 10, wobei das Stützgitter aus glasfaserverstärktem Kunststoff hergestellt ist.

12. Anodenzelle nach einem der Ansprüche 1 - 11, wobei die Ionenaustauschermembran (3) und das Stützgitter (4) auf der Frontseite des Rahmens (1) mittels Winkelprofilen (5) aus Kunststoff befestigt sind, auf welche die gegebenenfalls vorhandenen Verstärkungsbügel (6) aufgesetzt sind.

## Claims

1. A flat-type anode cell for use in cataphoretic coating baths, consisting of a housing, realized in the form of a flat case, comprising a frame (1), a back wall (2), an ion exchanger membrane (3) which constitutes the front wall and is supported by means of a support lattice (4), a plate-like anode (8), anolyte supply-line and discharge-line connections, and comprising anolyte lines (7) running from the anolyte supply-line connection into the lower end region of the anode cell,
**characterized in that** .
- the lower boundary of the interior of the anode cell consists of a substantially smooth wall of an anolyte channel which is connected to the anolyte lines (7), in which, wall there are realized a plurality of outlet apertures (13) for the anolyte, and
- the plate-like anode (8) is disposed in a suspended manner in the interior of the anode cell, and ends with its lower edge at a certain distance above the said wall and the outlet apertures (13) realized therein.

2. The anode cell according to Claim 1, wherein a lower transverse bar (12) of the frame (1) is realized as an anolyte channel, into which the anolyte lines (7) open and whose upper wall constitutes said wall (13).

3. The anode cell according to either of Claims 1 or 2, wherein all edges of the plate-like anode (8) are rounded.

4. The anode cell according to any one of Claims 1 to 3, wherein the plate-like anode is divided width-wise into two separate half anodes disposed adjacently to each other in an approximately flush manner, each of which can separately be withdrawn upwards out of the anode cell and be inserted into the anode cell.

5. The anode cell according to any one of Claims 1 to 4, wherein the anolyte lines (7) run in the lateral vertical frame bars (11).

6. The anode cell according to any one of Claims 1 to 5, wherein an anolyte discharge aperture which can be closed by a plug (14) is provided immediately above said wall (13).

7. The anode cell according to Claim 6, wherein two discharge apertures are respectively provided on the two lateral longitudinal frame bars (11).

8. The anode cell according to any one of Claims 1 to 7, wherein a plurality of reinforcement bows (6) which are fastened at both ends to the lateral frame bars (11) are disposed in front of the support lattice (4) at mutual vertical distances.

9. The anode cell according to Claim 4 or Claim 8 in relation back to Claim 4, wherein the two half anodes have a small lateral distance to each other and tension and support connections are provided between the back wall (2) and the support lattice (4) or the reinforcement bows (6), in the gap between the two half anodes.

10. The anode cell according to any one of Claims 1 to 9, wherein the support lattice (4) is realized as a diagonal lattice.

11. The anode cell according to any one of Claims 1 to 10, wherein the support lattice is produced from glass fibre reinforced plastic.

12. The anode cell according to any one of Claims 1 -11, wherein the ion exchanger membrane (3) and the support lattice (4) are fastened to the front side of the frame (1) by means of plastic angle profiles (5) on which the reinforcement bows (6), if provided, are mounted.

## Revendications

1. Cellule anodique de type plat pour l'usage dans des bains de revêtement cataphorétiques, composée d'un boîtier en forme de caisson plat avec un cadre (1), une paroi arrière (2), une membrane échangeuse d'ions (3) formant la paroi avant, supportée au moyen d'une grille support (4), une anode en forme de plaque (8), des raccords d'alimentation et d'évacuation d'anolyte et avec des conduites d'anolyte (7) s'étendant du raccord d'alimentation en anolyte à la zone d'extrémité inférieure de la cellule anodique,
**caractérisée en ce que**
- la limite inférieure de l'espace intérieur de la cellule anodique est formée par une paroi essentiellement lisse d'un canal d'anolyte relié aux conduites d'anolyte (7), dans laquelle sont formées une pluralité d'ouvertures de sortie (13) pour l'anolyte et
- l'anode en forme de plaque (8) est agencée suspendue dans l'espace intérieur de la cellule anodique et se termine avec son arête inférieure à une certaine distance au-dessus de la paroi et des ouvertures de sortie formées dedans (13).

2. Cellule anodique selon la revendication 1, dans laquelle un montant transversal inférieur (12) du cadre (1) est formé en tant que canal d'anolyte, dans lequel les conduites d'anolyte (7) débouchent et dont la paroi supérieure forme la paroi (13).

3. Cellule anodique selon la revendication 1 ou 2, dans laquelle toutes les arêtes de l'anode en forme de plaque (8) sont arrondies.

4. Cellule anodique selon l'une ou plusieurs de revendications 1 à 3, dans laquelle l'anode en forme de plaque est divisée dans le sens de sa largeur en deux demi-anodes séparées et disposées l'une à côté de l'autre, leurs surfaces étant à peu près à fleur, qui peuvent, chacune séparément, être retirées vers le haut de la cellule anodique et introduites dans la cellule anodique.

5. Cellule anodique selon l'une des revendications 1 à 4, dans laquelle les conduites d'anolyte (7) s'étendent dans les montants de cadre verticaux latéraux (11).

6. Cellule anodique selon l'une des revendications 1 à 5, dans laquelle il est prévu une ouverture d'évacuation d'anolyte pouvant être fermée par un bouchon (14), directement au-dessus de la paroi mentionnée (13).

7. Cellule anodique selon la revendication 6, dans laquelle deux ouvertures d'évacuation sont prévues sur chacun des deux montants longitudinaux de cadre latéraux (11).

8. Cellule anodique selon l'une des revendications 1 à 7, dans laquelle sont agencés, au-devant de la grille support (4), une pluralité d'étriers de renforcement (6) qui sont disposés avec des écarts verticaux les uns par rapport aux autres et fixés de part et d'autre sur les montants de cadre latéraux (11).

9. Cellule anodique selon la revendication 4 ou la revendication 8 en faisant référence à la revendication 4, dans laquelle les deux demi-anodes ont entre elles un écart latéral réduit et, dans l'espace intermédiaire entre les deux demi-anodes, des assemblages de traction et de support sont prévus entre la paroi arrière (2) et la grille support (4) ou les étriers de renforcement (6).

10. Cellule anodique selon l'une des revendications 1 à 9, dans laquelle la grille support (4) est réalisée comme une grille en diagonale.

11. Cellule anodique selon l'une des revendications 1 à 10, dans laquelle la grille support est fabriquée dans une matière plastique renforcée par fibres de verre.

12. Cellule anodique selon l'une des revendications 1-11, dans laquelle la membrane échangeuse d'ions (3) et la grille support (4) sont fixées sur la face frontale du cadre (1) au moyen de cornières (5) en matière plastique, sur lesquelles sont posés les étriers de renforcement (6) éventuellement existants.
